# EUROPÄISCHE PATENTSCHRIFT

(11) **EP 0 032 689 B1**
(45) Veröffentlichungstag und Bekanntmachung des Hinweises auf die Patenterteilung: **14.12.1983**
(21) Anmeldenummer: 81100118.9
(22) Anmeldetag: 09.01.1981
(51) Int. Cl.: B03C 3/76

(54) **Verfahren zum Optimieren der Klopfungshäufigkeit einer Elektrofilteranlage**
Process for optimizing the rapping frequency of an electrofilter plant
Procédé pour optimaliser la fréquence de frappage d'une installation pour électrofiltre

(30) Priorität: 17.01.1980 DE 3001595
(43) Veröffentlichungstag der Anmeldung: 29.07.1981
(73) Patentinhaber: METALLGESELLSCHAFT AG, 60015 Frankfurt (DE); SIEMENS AKTIENGESELLSCHAFT, 80333 München (DE)
(72) Erfinder: Herklotz, Helmut, Dipl.-Ing., D-6078 Neu Isenburg (DE); Mehler, Günter, D-6000 Frankfurt/Main (DE); Neulinger, Franz, Dipl.-Ing., D-6057 Dietzenbach (DE); Schummer, Helmut, Dipl.-Ing., D-6056 Heusenstamm (DE); Daar, Horst, Dr., Dipl.-Ing., D-8520 Erlangen (DE); Schmidt, Walter, Dipl.-Ing., D-8521 Uttenreuth (DE); Winkler, Heinrich, D-8524 Neunkirchen (DE)
(74) Vertreter: Mehl, Ernst, Dipl.-Ing.

## Beschreibung

Die Erfindung bezieht sich auf ein Verfahren zum Optimieren der Klopfungshäufigkeit einer Elektrofilteranlage.

Der in einer Elektrofilteranlage abgeschiedene Staub setzt sich an den Niederschlagselektroden der Filterkammern fest und muss periodisch durch mechanische Klopfung entfernt werden. Pro Filterkammer sind beispielsweise bis zu vier Klopfwerke vorgesehen. Ist der Zeitraum zwischen zwei Klopfungen zu gross gewählt, vermindert sich infolge der absinkenden effektiven Feldstärke der Filterwirkungsgrad. Andererseits wird durch die Klopfung Staub aufgewirbelt, so dass momentan ein höherer Reststaubgehalt anfällt.

Die Aufgabe der vorliegenden Erfindung besteht darin, den Klopftakt zu optimieren. Diese Aufgabe wird erfindungsgemäss dadurch gelöst, dass der zeitliche Abstand zwischen den Klopfungen schrittweise derart selbsttätig verändert wird, dass der Langzeitmittelwert der gemessenen Staubbeladung des Reingases einem Minimum zustrebt.

Auf diese Weise kann mit Hilfe eines Suchverfahrens derjenige Klopftakt ermittelt werden, bei dem die geringste Staubmenge die Filteranlage verlässt.

Eine Einrichtung zur Durchführung des Verfahrens bei einer aus mehreren Filtern bestehenden Elektrofilteranlage ist vorteilhafterweise derart aufgebaut, dass für jedes Filter ein Mikrocomputer als Regler vorgesehen ist und allen Mikrocomputern ein gemeinsamer, mit einem Staubbeladungsmessgerät für das Reingas verbundener Leitrechner überlagert ist. Neben anderen übergeordneten Funktionen kann dann der Leitrechner den Klopftakt berechnen und die Klopfung der einzelnen Filter koordinieren, und zwar wird dafür gesorgt, dass jeweils immer nur ein Filter geklopft wird, so dass die Abscheidewirkung der anderen Filter immer noch vorhanden ist.

Anhand einer Zeichnung sei die Erfindung näher erläutert; es zeigen:
Fig. 1 die Abhängigkeit des Langzeitmittelwertes der Staubbeladung des Reingases in Abhängigkeit von der Klopfungsfrequenz und
Fig. 2 eine schematische Steuereinrichtung zur Durchführung des Verfahrens bei einer Elektrofilteranlage.

In Fig. 1 ist ein möglicher Verlauf des Langzeitmittelwertes Sₘ der Staubbeladung als Funktion der Klopfungsfrequenz f aufgetragen. Unter der Annahme, dass bei der Klopfungsfrequenz Null, d.h. es wird nie geklopft, noch eine relativ hohe Staubbeladung des Reingases vorhanden ist, und unter der Annahme, dass bei ständiger Klopfung, d.h. Klopfungshäufigkeit unendlich, ebenfalls ein relativ hoher Wert der Staubbeladung auftritt, muss durch ein Suchverfahren das zwischen diesen beiden Extremwerten liegenden Minimum gefunden werden. Hierzu wird z.B. zunächst mit der Klopfungsfrequenz fₒ begonnen und der Langzeitmittelwert der Staubbeladung über einen gewissen längeren Zeitraum gebildet. Nach einer vorgegebenen Zeit, in der mit dieser Klopfungsfrequenz gearbeitet wird, wird die Klopfungsfrequenz auf den Wert fₗ erhöht. Da es sich im hier angenommenen Beispiel zeigt, dass dadurch der Langzeitmittelwert der Staubbeladung fällt, wird auf diesem Wege fortgeschritten, bis man zum Minimum mit der Klopfungsfrequenz fx gelangt. Dieses Minimum ist daran erkennbar, dass bei einer weiteren Erhöhung der Klopfungsfrequenz bis zum Wert fx + 1 der Langzeitmittelwert Sm der Staubbeladung wieder ansteigt. Man wird dann also wieder zum Wert fx zurückkehren. Das eben geschilderte Suchverfahren wird während des Betriebs der Elektrofilteranlage fortlaufend angewandt, um auch ein eventuelles Wandern des Minimums erkennen und berücksichtigen zu können.

Die in Fig. 2 gezeigte Elektrofilteranlage besteht aus den drei Filtern 1, 2 und 3, die in Richtung des Pfeiles 5 vom zu reinigenden Gas durchströmt werden. Die am Ausgang der Elektrofilteranlage auftretende Staubbeladung S; wird in einem Staubbeladungsmessgerät 42 erfasst und einem Leitrechner 4 zugeführt.

Jedes der schematisch gezeigten Elektrofilter 1, 2 und 3 besteht aus der eigentlichen Filterkammer 11, der Hochspannungsversorgung 14, den Klopfwerken 12 und der mit Mikrocomputern aufgebauten Regelung und Steuerung 13. Diese verkehren über einen Bus 41 mit dem Leitrechner und erhalten von dort Steuerbefehle. In dem vorliegenden Fall der Klopftaktoptimierung bedeutet dies, dass der Leitrechner 4 den Klopfwerken 12 zunächst eine bestimmte Klopfungshäufigkeit f vorgibt und dann den Langzeitmittelwert Sm der Staubbeladung bildet. Der Leitrechner 4 führt dann das im Zusammenhang mit Fig. 1 geschilderte Suchverfahren aus und ermittelt den optimalen Klopfungsgrad der Filteranlage mit dSm - 0. Als weitere Aufgabe koordiniert der Leitrechner 4 auch die Klopfung der einzelnen Elektrofilter 1 bis 3, d.h. er sorgt dafür, dass jeweils nur immer eine Filterkammer geklopft wird.

## Patentansprüche

1. Verfahren zum Optimieren der Klopfungshäufigkeit einer Elektrofilteranlage, dadurch gekennzeichnet, dass der zeitliche Abstand zwischen den Klopfungen schrittweise derart selbsttätig verändert wird, dass der Langzeitmittelwert (Sₘ) der gemessenen Staubbeladung (S;) des Reingases einem Minimum zustrebt.

2. Einrichtung zur Durchführung des Verfahrens nach Anspruch 1, bei einer aus mehreren Filtern bestehenden Elektrofilteranlage, dadurch gekennzeichnet, dass für jedes Filter (1,2,3) ein Mikrocomputer als Regler (13) vorgesehen ist und allen Mikrocomputern ein gemeinsamer, mit einem Staubbeladungsmessgerät (42) für das Reingas verbundener Leitrechner (4) überlagert ist, der den Klopftakt (f) berechnet und die Klopfung der einzelnen Filter koordiniert.

## Claims

1. Method for optimising the beating frequency of an electrostatic filter arrangement, characterised in that the intervals of time between the beatings are automatically changed step-by-step in such a manner that the long term mean value (Sₘ) of the measured dust charge (Sᵢ) of the pure gas tends towards a minimum.

2. Device for carrying out the method as claimed in claim 1 in an electrostatic filter arrangement which consists of a plurality of filters, characterised in that for each filter (1,2,3), there is provided a microcomputer as a control unit (13) and all microcomputers are overlaid by a common master computer (4) which is connected to a dust charge measuring device (42) for the pure gas and which calculates the beating rate (f) and coordinates the beating of the individual filters.

## Revendications

1. Procédé pour optimiser la fréquence de battage d'une installation d'électrofiltres, caractérisé en ce que l'intervalle dans le temps entre les battages est modifié pas-à-pas de façon automatique de manière que la valeur moyenne (Sₘ) en longue durée de la charge mesurée en poussière (Si) du gaz pur tend vers un minimum.

2. Dispositif pour la mise en oeuvre du procédé selon la revendication 1, dans une installation d'élec- trofiltres constituée de plusieurs filtres, caractérisé en ce qu'il est prévu pour chaque filtre (1, 2, 3) un micro-ordinateur servant de régulateur (13) et qu'un ordinateur pilote commun (4), relié à un appareil (42) de mesure de la charge en poussière du gaz pur et qui calcule la cadence de battage (f) et coordonne le battage des différents filtres, commande de façon prioritaire tous les micro-ordinateurs.
